# EUROPÄISCHE PATENTSCHRIFT

(11) **EP 1 215 695 B1**
(45) Veröffentlichungstag und Bekanntmachung des Hinweises auf die Patenterteilung: **11.03.2009**
(21) Anmeldenummer: 01250383.5
(22) Anmeldetag: 01.11.2001
(51) Int. Cl.: H01H 11/00, H01H 1/22

(54) **Bewegbarer Kontaktträger zur Aufnahme von Kontakthebeln für Niederspannungs-Leistungsschalter**
Movable contact support for mounting contactlevers for low voltage circuit breakers
Support de contact mobile pour le montage de leviers de contact de disjoncteur basse tension

(30) Priorität: 13.12.2000 DE 10062761
(43) Veröffentlichungstag der Anmeldung: 19.06.2002
(73) Patentinhaber: SIEMENS AKTIENGESELLSCHAFT, 80333 München (DE)
(72) Erfinder: Bach, Michael, 12437 Berlin (DE); Schmidt, Detlev, 12055 Berlin (DE); Sebekow, Michael, 13125 Berlin (DE); Seidler-Stahl, Günter, 13359 Berlin (DE)

(56) Entgegenhaltungen:
- EP-A- 0 353 940
- EP-A- 0 358 287
- GB-A- 2 287 834
- US-A- 4 719 325

## Beschreibung

Die Erfindung betrifft einen bewegbaren Kontaktträger zur Aufnahme von Kontakthebeln für Niederspannungs-Leistungsschalter, der mittels seitlicher Lagerarme zum Ein- und Ausschalten schwenkbar gelagert ist, mit den im Oberbegriff des Anspruchs 1 genannten Merkmalen.

Bei Leistungsschaltern für hohe und höchste Beanspruchung, zum Beispiel bei strombegrenzten Leistungsschaltern, wirken erhebliche Kräfte auf den Kontaktträger. Deshalb werden bei andauerndem Trend, die Bauvolumina zu verringern, die Fertigungsprozesse zu automatisieren und die Teilezahl zu verringern, die Grenzen der Werkstoffbelastbarkeit schnell erreicht.

Bisher wurden bei großen Kontaktträgern, die mehrere parallele Kontakthebel aufweisen, zusammengesetzte Konstruktionen verwendet, bei denen ein Körper nur zur Aufnahme der Kontakthebel dient und seitlich an diesen Körper Seitenwände oder Hebel, in der Regel als Metallteile ausgebildet, durch Verschrauben oder auf andere Weise angesetzt sind, die dann die Lagerung des Kontaktträgers darstellen.

Dabei bestanden die Kontaktträger früher vollständig aus Metall. An der Antriebskopplung ist dann eine Isolierung gegen den Schalterantrieb erforderlich. Deshalb war eine Isolierkopplung mit der Antriebswelle vorgesehen, die im Allgemeinen in Form von Isolierlaschen ausgebildet war. Diese weisen aber im Vergleich zu Metall eine geringere Festigkeit auf, was in Anbetracht der zu übertragenden, bei großen Leistungsschaltern hohen, Schaltkräfte ungünstig ist. Deshalb wurde, auch begünstigt durch die fortschreitende Entwicklung in der Kunststofftechnologie, der Kontaktträger aus Isoliermaterial gefertigt und die Koppellaschen aus Metall.

Aus GB 2 287 834 A ist ein Kontaktträger für einen Trennschalter bekannt, welcher einen U-förmigen Träger aus Metall für die Schaltkontakte sowie einen Gehäuseteil aus isolierendem Kunststoff aufweist, der mittels einer Schraubverbindung mit dem Träger verbunden ist. Träger und Gehäuseteil weisen Öffnungen zur Aufnahme von Gelenkzapfen für gelenkige Verbindungen mit einer Lagereinrichtung und einer Antriebseinrichtung auf. Nachteilig bei dieser Realisierung ist, dass für die Lagerung des metallenen Trägers eine isolierende Lagereinrichtung erforderlich ist, wobei die Gelenkverbindung von zu geringer Festigkeit für das Schalten hoher Leistungen ist. Weiterhin weist auch die Verbindungsmöglichkeit des Kunststoffgehäuseteils mit einer Antriebseinrichtung eine unzureichende Festigkeit für die Übertragung hoher Schaltkräfte auf.

Ein bewegbarer Kontaktträger für Niederspannungs-Leistungsschalter ist durch die DE 35 39 786 A1 bekannt geworden. Hier sind die Lagerarme Bestandteil eines Lagerbügels, der an einen Haltekörper für die Kontakthebel maßgerecht angepasst ist. Dabei handelt es sich um eine aus mehreren Metallteilen bestehende Konstruktion.

Es sind auch bewegbare Kontaktträger bekannt, die aus einer Kombination von Kunststoff-Formteilen und Metallteilen zusammengesetzt sind.

So ist aus DE-U1 296 15 566 eine bewegbare Schaltkontaktanordnung für einen Niederspannungs-Leistungsschalter mit Kontakthebeln und einem die Kontakthebel aufnehmenden Kontakthebelträger, der mittels seitlicher Lagerarme zum Ein- und Ausschalten schwenkbar gelagert ist, bekannt. Dieser Kontakthebelträger weist ein Mittelteil auf, das aus einem Grundkörper und wenigstens einem an diesen anfügbaren Zusatzkörper besteht, wobei beiderseitig an dem Mittelteil die Lagerarme befestigt sind.

Aus EP 0 353 940 A3 ist weiterhin eine Querträgeranordnung für einen Trennschalter bekannt, welche einen Querträger aus Metall, zwei auf den Querträger aufschiebbare Kontaktträger und zwei Kunststoff-Formteile als Isolationshülsen zur elektrisch isolierten Lagerung des Querträgers aufweist. Die Isolationshülsen sind auf beide Enden des Querträgers aufsteckbar und weisen Öffnungen auf, die eine Verbindungsmöglichkeit mit einer Antriebseinrichtung bilden. Die Lagerung von Verbindungszapfen in den Öffnungen der Kunststoff-Formteile weist eine für die Übertragung hoher Schaltkräfte nicht ausreichende Festigkeit auf, wodurch diese Anordnung für das Schalten hoher Leistungen nicht geeignet ist.

Die genannten bewegbaren Kontaktträger sind in herkömmlicher Bauweise aus mehreren einzelnen Bestandteilen zusammengesetzt. Derartige Konstruktionen sind zwar einfach und zweckmäßig, ergeben aber eine, durch viele Einzeltoleranzen gebildete, relativ große Breitentoleranz, nämlich eine beiderseitige Blechtoleranz und eine Toleranz des zentralen Teiles. Hinzu kommt, dass bei Tragarmen aus Metall Spannungsverschleppungen auftreten können.

Deshalb wurde an anderer Stelle (Anmelde-Aktenzeichen 199 48 692.1) vorgeschlagen, einen kompletten Kontaktträger einstückig als Multifunktionsteil aus einem, insbesondere faserverstärkten, Kunststoff herzustellen. Dieser weist ferner spezielle seitliche Führungsflächen auf, welche mit Gegenflächen des Schaltergehäuses zusammenwirken. Hierdurch werden, trotz der bei Kunststoffkonstruktionen an sich erforderlichen größeren Abmessungen, vergleichsweise geringe Gesamtabmessungen erreicht.

Man könnte einen Kontaktträger mit seinen Lagerarmen auch als Präzisions-Metall-Druckgussteil herstellen. Das hat aber eine Vielzahl von Nachteilen. Es ergeben sich Spannungsverschleppungen und Probleme bezüglich der Isolation zwischen dem Kontaktträger und dem Schalterantrieb. Dadurch gehen die Vorteile des einstückigen Körpers wieder verloren, wenn er aus Metall besteht.

Aus EP 0 358 287 A ist ferner ein Antriebsbauteil zur gelenkigen Verbindung mit einer Antriebsvorrichtung zur gleichzeitigen Betätigung von bewegbaren Kontakthebeln für einen mehrpoligen Niederspannungs-Leistungsschalter bekannt, welches einen Metallkörper und einen fest mit diesem verbundenen Mantelkörper aus isolierendem Kunststoff aufweist. Der Mantelkörper besitzt eine Mehrzahl von Öffnungen, welche insbesondere zur Befestigung von Trägern für Kontakthebel dienen. Auch hier ist die Festigkeit des als Halterung dienenden Kunststoffmantelkörpers für das Schalten hoher Leistungen unzureichend. Weiterhin sind Antriebsarme zur Verbindung mit einer Antriebseinrichtung unmittelbar an dem Metallkörper angebracht. Nachteilig hierbei ist die aus den Einzeltoleranzen der Bauteile resultierende größere Summentoleranz.

Der Erfindung liegt die Aufgabe zugrunde, einen bewegbaren Kontaktträger zu schaffen, der die mechanische Festigkeit einer Metallkonstruktion mit den Vorteilen der Kunststofftechnologie verbindet.

Diese Aufgabe wird erfindungsgemäß dadurch gelöst, dass der bewegbare Kontaktträger zur Aufnahme von Kontakthebeln für Niederspannungs-Leistungsschalter, der mittels seitlicher Lagerarme zum Ein- und Ausschalten schwenkbar gelagert ist, mit wenigstens einer Bohrung zur Aufnahme eines Gelenkbolzens aus einem Kunststoffkörper mit vom Isolierstoff umschlossenen metallischen Verstärkungselementen zur Erhöhung der mechanischen Festigkeit besteht, wobei wenigstens eine Bohrung durch den Kunststoffkörper und wenigstens ein metallisches Verstärkungselement verläuft. Der Kunststoffkörper, der die metallischen Verstärkungselemente umschließt, bewirkt dabei die Iso lierung gegen geerdete oder berührbare Teile, und die metallischen Verstärkungselemente ermöglichen, im Vergleich zu einer Ausführung nur aus Kunststoff, geringere Materialstärken. Außerdem kann durch die Verwendung von Kunststoff die Formgebung den jeweiligen räumlichen Erfordernissen problemlos angepasst werden. Weiterhin wird durch die durch den Kunststoffkörper und wenigstens ein metallisches Verstärkungselement verlaufende Bohrung eine hohe Festigkeit der Lagerung des Gelenkbolzens erreicht, welche ein sicheres Schalten mit hohen Schaltkräften ermöglicht.

Die metallischen Verstärkungselemente können vorteilhaft als metallische Seitenteile in den seitlichen Lagerarmen des bewegbaren Kontaktträgers ausgebildet sein.

Es kann aber auch zweckmäßig sein, ein komplettes zusammenhängendes Metallskelett in den Kunststoffkörper des bewegbaren Kontaktträgers einzubringen.

Das Metallskelett besteht dann vorzugsweise aus zwei mittels wenigstens eines Steges miteinander verbundenen metallischen Seitenteilen für die seitlichen Lagerarme.

Die metallischen Seitenteile für die seitlichen Lagerarme, bestehen vorteilhaft jeweils aus einem Schenkel mit einer Bohrung zur Aufnahme des Gelenkbolzens für die Kontakthebel, einer Öse für den Koppelbolzen für die Antriebsorgane und einem Fortsatz zur Verstärkung des Lagerzapfens des Kontaktträgers. Der Abstand der Ösen der beiden metallischen Seitenteile des Metallskeletts voneinander kann gegenüber dem Abstand der Schenkel der metallischen Seitenteile verringert bemessen sein. Damit wird einer geringeren Stützweite für die Angriffspunkte der Antriebskraft auf den Kontaktträger Rechnung getragen.

Die Öse für den Koppelbolzen des Antriebs weist einen inneren Durchmesser auf, der so viel größer ist, als der äußere Durchmesser des Koppelbolzens, dass zwischen beiden Elementen eine ringförmige Isolation ausgebildet werden kann. Hierdurch wird beim Gießen oder Pressen des Kunststoffkörpers eine Kunststoffauskleidung in die Öse eingebracht, durch welche der Koppelbolzen gegen die Öse isoliert ist.

In den Schenkeln der metallischen Seitenteile sind bei allen Ausführungen zweckmäßig Materialaussparungen vorgesehen, welche eine intensivere Verbindung des Kunststoffs der seitlichen Lagerarme mit dem Metall der Verstärkungselemente bewirken sollen.

Bei beiden Ausführungen ist es zweckmäßig, wenn die metallischen Verstärkungselemente vom Kunststoff völlig umhüllt sind, um Isolationsprobleme zu vermeiden.

Bei besonders hohen mechanischen Belastungen kann aber der Lagerzapfen des Kontaktträgers als Bestandteil des metallischen Verstärkungselementes auch ohne Kunststoffumhüllung ausgebildet sein. Dann ist in diesem Bereich für eine anderweitige entsprechende Isolierung, insbesondere gegen den benachbarten Pol, Sorge zu tragen.

Durch die vorliegende Erfindung können die seitlichen Lagerarme des Kontaktträgers dünner ausgebildet sein, als solche aus reinem Kunststoff. Wenn sie auch dicker sind, als solche aus Metall, ergibt sich doch ein Vorteil daraus, dass nur eine Toleranz vorhanden ist, nämlich die des äußeren Kunststoffkörpers. Die Einzeltoleranzen werden innen ausgeglichen und die äußere Toleranz ist nur durch die Form bestimmt. Dadurch kann die Gesamtbreite des Kontaktträgers besser an die Kammerbreite des Pols angepasst werden und beide Teile, die feststehende Kammer und der bewegbare Kontaktträger können besser aufeinander abgestimmt werden. Es muss auch kein Platz für Befestigungselemente, wie überstehende Schraubenköpfe oder dergleichen, freigehalten werden und durch die glatten Seitenwände des Kontaktträgers ergibt sich eine gute Dichtigkeit gegen einen Durchtritt von Schaltgasen in diesem Bereich. Außerdem kann durch die mögliche genaue maßliche Anpassung des Kontaktträgers an das Gehäuse erreicht werden, daß der Kontaktträger nicht, wie herkömmlich üblich, nur durch seine Lagerstellen geführt und gehalten wird, sondern durch das Gehäuse geführt wird, wobei eine zusätzliche seitliche Abstützung beziehungsweise Führung des bewegbaren Kontaktträgers im Schaltergehäuse nicht mehr erforderlich ist. Das entlastet insbesondere die seitlichen Lagerstellen mit den Drehzapfen. Letztlich ergeben sich geringere Bewegungswiderstände und eine geringere Belastung der Koppelhebel beim Schalten von Kurzschlüssen. Bei den herkömmlichen Kunststoff-Metallkonstruktionen ist eine gewisse Verkantung und Verlagerung möglich. Diese wirkt sich zumindest an der Koppelstelle zwischen dem Kontaktträger und dem Hebelgestänge aus. Das bedeutet, dass diese Koppelelemente ihrerseits wegen einer gewissen erforderlichen Torsionssteifigkeit und Biegefestigkeit mit ähnlichen Maßen und Merkmalen ausgestattet sein müssen und nicht nur als reine Zug- und Druckelemente ausgebildet sind, wie das wünschenswert ist.

Dadurch, dass durch die Seitenführung des erfindungsgemäßen Kontaktträgers im Gehäuse diese Verkantungen minimiert werden, werden auch die Verkantungskräfte an der Koppelstelle zu dem Hebelgestänge verringert, so dass dieses günstiger dimensioniert werden kann. Im Endergebnis ist der erfindungsgemäße Kontaktträger nicht breiter als die bisherigen zusammengesetzten, als Kunststoff-Metallkonstruktion ausgebildeten Kontaktträger.

Die Erfindung soll nachfolgend zum besseren Verständnis anhand eines bevorzugten, den Schutzumfang nicht einschränkenden Ausführungsbeispiels näher erläutert werden.

Die Fig. 1 zeigt schematisch einen erfindungsgemäßen Kontaktträger in der Vorderansicht.

Die Fig. 2 zeigt schematisch den Kontaktträger gemäß der Fig. 1 in der Seitenansicht.

Die Fig. 3 zeigt einen Schnitt durch den Kontaktträger entlang der Linie III-III in der Fig.1.

Die Fig. 4 zeigt einen Schnitt durch den Kontaktträger entlang der Linie IV-IV in der Fig.1.

Die Fig. 5 zeigt schematisch ein metallisches Seitenteil für einen seitlichen Lagerarm des erfindungsgemäßen Kontaktträgers in der Seitenansicht.

Die Fig. 6 zeigt schematisch ein Metallskelett für den erfindungsgemäßen Kontaktträger in der Vorderansicht.

Die Fig. 7 zeigt schematisch ein Metallskelett für den erfindungsgemäßen Kontaktträger in perspektivischer Ansicht.

Die Fig. 8 zeigt schematisch ein Metallskelett für den erfindungsgemäßen Kontaktträger in perspektivischer Ansicht, aus einer anderen Blickrichtung.

Die Fig. 1 und die Fig.2 zeigen schematisch einen erfindungsgemäßen Kontaktträger 1 in der Vorderansicht und in der Seitenansicht. Er besteht im wesentlichen aus einem Kunststoffkörper 2 des Kontaktträgers 1 zur Aufnahme der bewegbaren Schaltkontakte und zwei seitlichen Lagerarmen 3, 4, an denen Lagerzapfen 5, 6 angeordnet sind, mittels welcher der Kontaktträger 1 in einer ortsfesten Lagerung des Schalters schwenkbar gelagert ist. Weiterhin weist er eine Bohrung 7 für den Gelenkbolzen, um den die Kontakthebel schwenkbar gelagert sind, auf und eine Bohrung 8 für den Koppelbolzen, an welchem die Koppelorgane einer geeigneten Antriebsvorrichtung des Leistungsschalters angreifen.

Die Fig. 3 zeigt einen Schnitt durch den Kontaktträger 1 entlang der Linie III-III in der Fig. 1. Dieser Schnitt ist durch den seitlichen Lagerarm 3 geführt und zeigt ein eingegossenes oder eingepresstes metallisches Seitenteil 9 zur Erhöhung der mechanischen Festigkeit des aus Kunststoff bestehenden seitlichen Lagerarms 3. Dieses metallische Seitenteil 9 weist Materialaussparungen 10 bis 13 auf, welche eine intensivere Verbindung zwischen dem metallischen Seitenteil 9 und dem seitlichen Lagerarm 3 aus Kunststoff bewirken. Weiterhin ist die Bohrung 7 zur Aufnahme des Gelenkbolzens für die Kontakthebel durch dieses metallische Seitenteil 9 hindurchgeführt.

Die Fig. 4 zeigt einen Schnitt durch den Kontaktträger 1 entlang der Linie IV-IV in der Fig. 1. Dieser Schnitt verläuft in der Blickrichtung hinter dem seitlichen Lagerarm 3 durch den Kunststoffkörper 2 des Kontaktträgers 1 und zeigt einen in der Fig. 2 nicht erkennbaren Bestandteil des metallischen Seitenteils 9 in Form einer Öse 14, durch welche der Koppelbolzen für die Antriebsorgane geführt ist. Diese Öse 14 weist einen derart vergrößerten Durchmesser gegen den Koppelbolzen auf, dass zwischen diesem und der Öse 14 des metallischen Seitenteils 9 eine ausreichende ringförmige Kunststoffisolierung 15 vorgesehen werden kann.

Die Fig. 5 zeigt schematisch das in den Fig.2 und 3 bereits dargestellte metallische Seitenteil 9 für einen seitlichen Lagerarm 3 des erfindungsgemäßen Kontaktträgers 1 in der Seitenansicht. Es besteht aus einem Schenkel 16 mit der bereits beschriebenen Bohrung 7 zur Aufnahme des Gelenkbolzens für die Kontakthebel, der ebenfalls bereits erwähnten Öse 14 für den Koppelbolzen für die Antriebsorgane und einem Fortsatz 17 zur Verstärkung des Lagerzapfens 5.

Die Öse 14 ist in der Blickrichtung um eine Materialstärke zurückgesetzt angeordnet. Damit wird nach dem Einbau eine geringere Stützweite für die Angriffspunkte der Antriebskraft auf den Kontaktträger erreicht.

Im Schenkel 16 sind Materialaussparungen 10 bis 13 vorgesehen, welche eine intensivere Verbindung des Kunststoffs des seitlichen Lagerarms 3 mit dem metallischen Seitenteil 9 bewirken sollen.

Die Fig. 6 zeigt schematisch eine mögliche Ausführungsform für ein Metallskelett 18 für den gesamten Kontaktträger 1 in der Vorderansicht. Dieses bildet eine komplette metallische Stützeinrichtung für den Kontaktträger 1, mit durch einen Steg 19 verbundenen metallischen Seitenteilen 20, 21, die, analog zu den metallischen Seitenteilen 9, zur Verstärkung der seitlichen Lagerarme 3, 4 des Kontaktträgers 1 vorgesehen sind.

Die Fig. 7 und 8 zeigen das Metallskelett 18 gemäß der Fig. 6 in unterschiedlichen perspektivischen Ansichten. Die zwei mittels eines Steges 19 miteinander verbundenen metallischen Seitenteile 20, 21 bestehen, ebenso, wie die metallischen Seitenteile 9, jedes aus einem Schenkel 22, 23 mit einer Bohrung 24, 25 zur Aufnahme des Gelenkbolzens für die Kontakthebel, einer Öse 26, 27 für den Koppelbolzen für die Antriebsorgane und einem Fortsatz 28, 29 zur Verstärkung des Lagerzapfens 5. Der Abstand der Ösen 26, 27 der beiden metallischen Seitenteile 20, 21 des Metallskeletts 18 voneinander ist gegenüber dem Abstand der Schenkel 22, 23 der metallischen Seitenteile 20, 21 verringert bemessen. Damit wird einer geringeren Stützweite für die Angriffspunkte der Antriebskraft auf den Kontaktträger 1 Rechnung getragen.

Die Ösen 26, 27 für den Koppelbolzen des Antriebs weisen auch hier einen inneren Durchmesser auf, der so viel größer ist, als der äußere Durchmesser des Koppelbolzens, dass zwischen beiden Elementen eine nicht dargestellte ringförmige Isolation ausgebildet werden kann.

In den Schenkeln 22, 23 sind Materialaussparungen 30 bis 33 vorgesehen, welche eine intensivere Verbindung des Kunststoffs des seitlichen Lagerarms 3 mit den metallischen Seitenteilen 20, 21 bewirken sollen.

Die erfindungsgemäße Ausführung ergibt ein sehr stabiles Gebilde, dessen Kunststoffvolumen auf ein für Isolierzwecke ausreichendes Maß verringert ist, weil vom Kunststoff keine tragenden Funktionen mehr übernommen werden müssen.

## Patentansprüche

1. Bewegbarer Kontaktträger zur Aufnahme von Kontakthebeln für Niederspannungs-Leistungsschalter, der mittels seitlicher Lagerarme zum Ein- und Ausschalten schwenkbar gelagert ist, mit wenigstens einer Bohrung (7; 24, 25) zur Aufnahme eines Gelenkbolzens für die Kontakthebel, **dadurch gekennzeichnet, dass** er aus einem Kunststoffkörper (2) mit vom Isolierstoff umschlossenen metallischen Verstärkungselementen (9; 18) zur Erhöhung der mechanischen Festigkeit besteht, wobei die wenigstens eine Bohrung (7; 24, 25) durch den Kunststoffkörper (2) und wenigstens ein metallisches Verstärkungselement (9; 18) verläuft.

2. Bewegbarer Kontaktträger nach Anspruch 1, **dadurch gekennzeichnet, dass** die metallischen Verstärkungselemente metallische Seitenteile (9) in den seitlichen Lagerarmen (3; 4) des bewegbaren Kontaktträgers (1) sind.

3. Bewegbarer Kontaktträger nach Anspruch 1, **dadurch gekennzeichnet, dass** die metallischen Verstärkungselemente als zusammenhängendes Metallskelett (18) für den bewegbaren Kontaktträger (1) ausgebildet sind.

4. Bewegbarer Kontaktträger nach Anspruch 3, **dadurch gekennzeichnet, dass** das Metallskelett (18) aus zwei mittels eines Steges (19) miteinander verbundenen metallischen Seitenteilen (20; 21) für die seitlichen Lagerarme (3; 4) besteht.

5. Bewegbarer Kontaktträger nach einem der Ansprüche 2 bis 4, **dadurch gekennzeichnet, dass** die metallischen Seitenteile (9; 20, 21) in den seitlichen Lagerarmen (3; 4) jeder aus einem Schenkel (16; 20, 23) mit einer Bohrung (7; 24, 25) zur Aufnahme des Gelenkbolzens für die Kontakthebel, einer Öse (14; 26, 27) für einen Koppelbolzen für Antriebsorgane und einem Fortsatz (17; 28, 29) zur Verstärkung von Lagerzapfen (5, 6) des Kontaktträgers bestehen.

6. Bewegbarer Kontaktträger nach Anspruch 5, **dadurch gekennzeichnet , dass** der Abstand der Ösen (26, 27) der beiden metallischen Seitenteile (20, 21) des Metallskeletts (18) voneinander gegenüber dem Abstand der Schenkel (22, 23) der Seitenteile (20, 21) verringert bemessen ist.

7. Bewegbarer Kontaktträger nach einem der Ansprüche 5 oder 6, **dadurch gekennzeichnet, dass** der innere Durchmesser der Öse (14; 26, 27) für den Koppelbolzen des Antriebs größer als der äußere Durchmesser des Koppelbolzens ausgebildet ist.

8. Bewegbarer Kontaktträger nach Anspruch 7, **dadurch gekenntzeichnet**, dass die Differenz zwischen dem inneren Durchmesser der Öse (14; 26, 27) und dem äußeren Durchmesser des Koppelbolzens derart bemessen ist, dass durch den beim Pressen oder Gießen des Kontaktträgers in diesen Zwischenraum eingebrachten Kunststoff eine ausreichende elektrische Isolierung der beiden Elemente erreicht ist.

9. Bewegbarer Kontaktträger nach einem der Ansprüche 5 bis 8, **dadurch gekennzeichnet, dass** in den Schenkeln (16; 22, 23) der metallischen Seitenteile (9; 20, 21) Materialaussparungen (10, 11, 12, 13; 30, 31, 32, 33) zur intensiveren Verbindung des Kunststoffs der seitlichen Lagerarme (3) mit den metallischen Seitenteilen (9; 20, 21) vorgesehen sind.

10. Bewegbarer Kontaktträger nach einem der vorhergehenden Ansprüche, **dadurch gekennzeichnet, dass** die metallischen Verstärkungselemente (9; 18) vom Kunststoff völlig umhüllt sind.

11. Bewegbarer Kontaktträger nach einem der Ansprüche 5 bis 9, **dadurch gekennzeichnet, dass** die Lagerzapfen (5; 6) des Kontaktträgers (1) als Bestandteile der metallischen Verstärkungselemente ohne Kunststoffumhüllung ausgebildet ist.

## Claims

1. Movable contact support for holding contact levers for low-voltage circuit breakers, which is mounted by means of side bearing arms such that it can pivot for connection and disconnection, having at least one hole (7; 24, 25) for holding an articulated bolt for the contact levers, **characterized in that** the contact support comprises a plastic body (2) with metallic reinforcing elements (9; 18), which are surrounded by dielectric material, in order to increase the mechanical strength, with the at least one hole (7; 24, 25) running through the plastic body (2) and through at least one metallic reinforcing element (9; 18).

2. Movable contact support according to Claim 1, **characterized in that** the metallic reinforcing elements are metallic side parts (9) in the side bearing arms (3, 4) of the movable contact support (1).

3. Movable contact support according to Claim 1, **characterized in that** the metallic reinforcing elements are in the form of a cohesive metal skeleton (18) for the movable contact support (1).

4. Movable contact support according to Claim 3, **characterized in that** the metal skeleton (18) comprises two metallic side parts (20; 21), which are connected to one another by means of a web (19), for the side bearing arms (3; 4) .

5. Movable contact support according to one of Claims 2 to 4, **characterized in that** the metallic side parts (9; 20, 21) in the side bearing arms (3; 4) each comprise a limb (16; 20, 23) with a hole (7; 24, 25) for holding the articulated bolt for the contact levers, an eye (14; 26, 27) for a coupling bolt for drive members, and a projection (17; 28, 29) for reinforcement of bearing journals (5, 6) of the contact support.

6. Movable contact support according to Claim 5, **characterized in that** the distance between the eyes (26, 27) in the two metallic side parts (20, 21) of the metal skeleton (18) is designed to be less than the distance between the limbs (22, 23) of the side parts (20, 21).

7. Movable contact support according to one of Claims 5 and 6, **characterized in that** the internal diameter of the eye (14; 26, 27) for the coupling bolt of the drive is greater than the external diameter of the coupling bolt.

8. Movable contact support according to Claim 7, **characterized in that** the difference between the internal diameter of the eye (14; 26, 27) and the external diameter of the coupling bolt is designed such that adequate electrical insulation is achieved between the two elements by the plastic which is introduced into this intermediate space during pressing or casting of the contact support.

9. Movable contact support according to one of Claims 5 to 8, **characterized in that** material cutouts (10, 11, 12, 13; 30, 31, 32, 33) are provided in the limbs (16; 22, 23) of the metallic side parts (9; 20, 21) for more intensive connection of the plastic of the side bearing arms (3) to the metallic side parts (9; 20, 21).

10. Movable contact support according to one of the preceding claims, **characterized in that** the metallic reinforcing elements (9; 18) are completely sheathed with plastic.

11. Movable contact support according to one of Claims 5 to 9, **characterized in that** the bearing journals (5; 6) of the contact support (1) are in the form of components of the metallic reinforcing elements without plastic sheathing.

## Revendications

1. Support de contact mobile pour le montage de leviers de contact pour des disjoncteurs de basse tension, qui est monté pivotant pour la connexion et la déconnexion au moyen de bras de paliers latéraux, comprenant au moins un trou (7,24,25) de réception d'un axe d'articulation des leviers de contact, **caractérisé en ce qu'**il est constitué d'une pièce (2) en matière plastique ayant des éléments (9,18) métalliques entourés de matière isolante pour augmenter la solidité mécanique, le au moins un trou (7,24,25) passant à travers la pièce (2) en matière plastique et au moins un élément (9,18) de renfort métallique.

2. Support de contact mobile suivant la revendication 1,
**caractérisé en ce que** les éléments de renfort métallique sont des parties (9) latérales métalliques dans les bras (3,4) de paliers latéraux du support de contact (1) mobile.

3. Support de contact mobile suivant la revendication 1,
**caractérisé en ce que** les éléments de renfort métallique sont constitués sous la forme d'un squelette (18) métallique d'un seul tenant pour le support de contact (1) mobile.

4. Support de contact mobile suivant la revendication 3,
**caractérisé en ce que** le squelette (18) métallique est constitué de deux parties (20,21) latérales métalliques pour les bras (3,4) de paliers latéraux, parties (20,21) qui sont reliées entre elles par une entretoise (19).

5. Support de contact mobile suivant l'une des revendications 2 à 4,
**caractérisé en ce que** les parties (9, 20, 21) latérales métalliques dans les bras (3,4) de paliers latéraux sont constituées chacune d'une branche (16,20,23) ayant un trou (7,24,25) de réception de l'axe d'articulation des leviers de contact, d'un oeillet (14,26,27) pour un axe de couplage d'organes d'entraînement et d'un prolongement (17,28,29) pour le renfort de tourillons (5,6) du palier de contact.

6. Support de contact mobile suivant la revendication 5,
**caractérisé en ce que** la distance mutuelle entre les oeillets (26,27) des deux parties (20,21) latérales métalliques du squelette (18) métallique est moindre que la distance entre les branches (22,23) des parties (20,21) latérales.

7. Support de contact mobile suivant l'une des revendications 5 ou 6,
**caractérisé en ce que** le diamètre intérieur de l'oeillet (14,26,27) pour l'axe de couplage de l'entraînement est plus grand que le diamètre extérieur de l'axe de couplage.

8. Support de contact mobile suivant la revendication 7,
**caractérisé en ce que** la différence entre le diamètre intérieur de l'oeillet (14,26,27) et le diamètre extérieur de l'axe de couplage est telle que l'on obtient une isolation électrique suffisante des deux éléments par la matière plastique introduite dans l'espace intermédiaire lors de l'emboutissage ou de la coulée du support de contact.

9. Support de contact mobile suivant 1"une des revendications 5 à 8,
**caractérisé en ce qu'**il est prévu dans les branches (16,22,23) des parties (9,20,21) latérales métalliques des évidements (10,11,12,13,30,31,32,33) de matière pour relier de manière plus intense la matière plastique des bras (3) de paliers latéraux aux parties (9,20,21) latérales métalliques.

10. Support de contact mobile suivant l'une des revendications précédentes,
**caractérisé en ce que** les éléments (9,18) de renfort métallique sont enrobés entièrement de matière plastique.

11. Support de contact mobile suivant l'une des revendications 5 à 9,
**caractérisé en ce que** les tourillons (5,6) de palier du support de contact (1) sont constitués sous la forme d'éléments constitutifs des éléments de renfort sans enrobage de matière plastique.
